# EUROPÄISCHE PATENTSCHRIFT

(11) **EP 0 011 145 B1**
(45) Veröffentlichungstag und Bekanntmachung des Hinweises auf die Patenterteilung: **22.12.1982**
(21) Anmeldenummer: 79103993.6
(22) Anmeldetag: 16.10.1979
(51) Int. Cl.: F04B 21/04, F01B 1/06, F01B 3/00, F01B 13/06

(54) **Gleitschuh für hydrostatische Kolbenmaschinen**
Sliding shoe for hydrostatic piston machines
Patin pour machines à pistons hydrostatiques

(30) Priorität: 11.11.1978 DE 2849042
(43) Veröffentlichungstag der Anmeldung: 28.05.1980
(73) Patentinhaber: ROBERT BOSCH GMBH, 70442 Stuttgart (DE)
(72) Erfinder: Nonnenmacher, Gerhard, Dipl.-Ing., D-7015 Korntal (DE); Veil, Karl, Ing. (grad.), D-7336 Uhingen (DE)

## Beschreibung

### Stand der Technik

Die Erfindung geht aus von einem Gleitschuh für hydrostatische Kolbenmaschinen nach der Gattung des Patentanspruchs 1. Die Ringnuten bei einem derartigen bekannten Gleitschuh haben rechteckförmigen Querschnitt, d.h., alle Nutflanken verlaufen parallel zur Längsachse des Gleitschuhs. Hierdurch entstehen scharfkantige Übergänge, die den Öl-Schmierfilm zwischen Gleitschuhsohle und dessen Abstützfläche (Hubring, Schrägscheibe) in nachteiliger Weise beeinträchtigen können (DE-A-1 936 431).

Um zu vermeiden, dass durch scharfe Kanten der Ölfilm zwischen zwei aufeinander gleitenden Teilen abgeschabt wird, ist es bekannt, den längsverlaufenden Nuten an Gleitschuhen trapez- oder drefeckförmigen Querschnitt zu geben, wobei diese Querschnitte symmetrisch ausgebildet sind (Dubbei, "Taschenbuch für den Maschinenbau», 13. Auflage; Neudruck 1974, Seite 718 und 719). Bei konzentrischen Ringnuten hat dies den Nachtell, dass der Steg zwischen dafesen und damit die Fläche des hydrodynamischen Traganteils in unerwünschter Weise verkleinert wird.

Weiterhin ist ein Gleitschuh bekanntgeworden, an dessen Gleitsohle hydrostatische Druckfeider verschiedener Flächenformen ausgebildet sind, z.B. kreisförmige, ovale, rechteckige. Teilweise verlaufen quer zur Laufrichtung des Gleitschuhs seldich der Druckfelder durchgehende Nuten an der Gleitsohle, die die Aufgabe haben, die hydrostatischen von den hydrodynamischen Druckfeldern abzugfenzen. Auch diese Nuten haben eine rechteckige Querschnittsform, so dass wiederum das eingangs Ausgeführte gilt (US-A-4 018137).

### Vorteile der Erfindung

Der erfindungsgemässe Gleitschuh mit den kennzeichnenden Merkmalen des Hauptanspruchs hat demgegenüber den Vorteil, dass bei ausreichend guter Schmierung der Gleitschuhsohle eine sehr gute Abstimmung hydrodynamischer und hydrostatischer Druckfelder erreicht wird. Dadurch werden die Gleiteigenschaften des Gleitschuhs besonders gut

Durch die in den Unteransprüchen aufgeführten Massnahmen sind vorteilhafte Weiterbildungen und Verbesserungen der im Hauptanspruch angegebenen Merkmale möglich.

### Zeichnung

Ein Ausführungsbeispiel der Erfindung ist in der Zeichnung dargestellt und in der nachfolgenden Beschreibung näher erläutert. Es zeigen Fig. 1 einen Schnitt durch den Gleitschuh mit Kolben und Hubring, Fig. 2 bis 4 ein erstes Ausführungsbeispiel der Gleitsohle, Fig. 5 bis 7 weitere Ausführungsbeispieie.

### Beschreibung der Ausführungsbeispiele

Der Gleitschuh 1 nach dem Ausführungsbeispiei der Fig. 1 bis 4 besitzt einen Schaft 2 mit einem Kugelkopf 3, der in einer Kugelfläche 4 gelagert ist; dieser ist an einer einen Kolben 5 in Längsrichtung durchdringenden Stufenbohrung ausgebildet Der Kolben 5 ist in einer in einem Zylinderkörper 8 befindlichen Zylinderbohrung 7 angeordnet. Ein Sprengring 9 hält Kolben 5 und Gleitschuh 1 zusammen. Oberhalb des Kugetkopfes 3 befindet sich ein zylindrischer Abschnitt 10 der Stufenbohrung 6, die mit einem als Drosselstelle 12 ausgebildeten Längsabschnitt der Stufenbohrung zusammenwirkt Der Gieitschuh 1 liegt mit seiner gewölbten Gleitsohle 13 auf der inneren Gleitfläche 14 eines ringförmigen Führungsglieds 15 auf. Dieses ist im Inneren eines nicht dargestellten Gehäuses angeordnet. Einzelheiten der Ausbildung der Gleitsohle 13 zeigen die Flg. 2 bis 7. Der Gleitschuh hat eine Längsbohrung 17 für den Zufluss von Druckmitteln aus der Zylinderbohrung 7 zur Gleitsohle.

Die Gleitsohle 13 des Gleitschuhs hat Rechteckform, wobei die Bewegung in Längsrichtung der Gleitsohle erfolgt An der Gleitsohle sind zwei konzentrische Ringnuten 18, 19 ausgebildet, von denen die Ringnut 18 vollständig innerhalb der Gleitsohle liegt, während die Ringnut 19 über den Rand der Gleitsohle hinausdringt Die Ringnuten 18 und 19 haben, wie die Fig. 4 besonders deutlich zeigt, im Querschnitt Dreieckform. Hierauf ist weiter unten noch näher eingegangen. Beidseits der Ringnut 19 verfügt die Gleitsohle über relativ groese freie Felder 20, 21. Zwei einander gegenüberliegende Steilen der Ringnut 18 sind durch eine flache Längsnut 22 miteinander verbunden. Diese verläuft quer zur Längsrichtung der Gleitsohle und steht mit der Bohrung 17 in Verbindung, die im Zentrum der Ringnuten 18, 19 liegt

im Betrieb der Kolbenmaschinen pflanzt sich der in der Zylinderbohrung herrschende Druck über die Bohrungen 12 und 17 sowie die flache Nut 22 in die innere Ringnut 18 fort. Dort baut sich ein hydrostatisches Druckfeld auf, das wesentlich zur Entlastung des Gleitschuhs beiträgt Auch über der Fläche 23 innerhalb der Ringnut 18 herrscht mindestens der hydrostatische Tragdruck. Über den freien Flächen 20, 21 bauen sich im Betrieb hydrodynamische Tragfeider auf, die ebenfalls zur Entlastung der Kolbenkräfte beitragen. Zwischen den Ringnuten 18, 19 fällt der hydrostatische Druck etwa linear auf den Gehäuseinnendruck (im allgemeinen atmosphärischer Druck) ab, da ja die Ringnut 19 aus der Gleitschuhsohle hinausläuft. Durch diese Ringnut wird das hydrostatische Druckfeld eindeutig begrenzt.

Die schräge Ausbildung der Flanken der Ringnuten 18, 19 gegenüber der Längsachse des Gleitschuhs hat sich als besonders zweckmässig für den Aufbau von Druckfeldern erwiesen, da hierdurch scharfkantige Übergänge vermieden werden, wie es beispielsweise bei Ringnuten mit quadratischem oder rechteckigem Querschnitt der Fall ist.

Wie die Fig. 4 zeigt, haben die im Querschnitt dreieckförmigen Ringnuten 18, 19 eine ganz bestimmte Form. So verläuft die äussere Flanke 18' der Inneren Ringnut 18 sowie die innere Flanke 19' der äusseren Ringnut 19 parallel zur Längsachse des Schaftes des Gleitschuhs. Die äussere Flanke: 19" der äusseren Ringnut 19 und die innere Flanke 18" der inneren Ringnut 18 bilden mit der Gleitsohle einen flachen Winkel. Bei dieser Form ist die Breite der Dichtleiste zwischen den beiden Ringnuten und damit die Grösse des Entlastungsfelds unabhängig von der Nuttiefe. Durch diese unsymmetrische Querschnittsform der Ringnuten wird die Ausbildung der hydrodynamischen Druckfelder am geringsten beeinträchtigt.

Beim Ausführungsbeispiel nach der Fig. 5 sind wiederum zwei konzentrische Ringnuten 30, 31 vorgesehen. Deren Tiefe ist so gering gewählt, dass sie infolge der Wölbung der Gleitsohle nahe der Mitte der Gleitsohle austauchen, d.h. sie sind im Umfangsverlauf unterbrochen. Die Querschnittsform der Nuten ist wiederum so wie oben beschrieben, also dreieckförmig. Der Durchmesser der aussenliegenden Ringnut 31 ist auch wieder wesentlich grösser als die Breite der Gleitsohle, so dass sie seitlich aus dieser austaucht. Die Abschnitte der Ringnut 30 sind wiederum an zwei einander gegenüberliegenden Stellen durch die flache Nut 22 miteinander verbunden.

Die Ringnuten 30,31 -strenggenommen müsste eigentlich von vier Ringnutästen gesprochen werden - werden zusammen mit dem Gleitschuh in einem Arbeitsgang durch Drehen hergestellt. Insofern ist die Aussage von zwei Ringnuten nicht misszuverstehen. In der Ringnut 30 baut sich im Betrieb wieder ein hydrostatisches Druckfeld auf, das einen Teil der Druckkräfte kompensiert. Die über den beiden grossen Flächen 20, 21 sich aufbauenden hydrodynamischen Tragzonen werden, da die Ringnuten nicht in sich geschlossen sind, bis in den Mittelbereich der Gleitsohle hinein verlagert und bewirken einen wesentlichen Teil der Entlastung. Das hydrostatische Druckfeld ist im wesentlichen begrenzt durch die Ringnut 30, sein Druck sinkt zur Ringnut 31 hin auf den im Innern des Gehäuses herrschenden Druck etwa linear ab.

Eine Abwandlung des. Ausführungsbeispiels nach Fig. 5 zeigt die Fig. 6. An deren Gleitsohle 13 sind wiederum zwei Ringnuten 31, 32 ausgebildet, wobei nunmehr im Gegensatz zum vorherigen Ausführungsbeispiel die Ringnut 32 tiefer eingestochen ist, so dass sie in sich geschlossen ist. Durch diese Ausbildungsform wird das innerhalb der Ringnut 32 herrschende hydrostatische Druckfeld noch besser definiert. Die Wirkungsweise ist ansonsten nahezu dieselbe wie oben beschrieben.

Beim Ausführungsbeispiel nach der Fig. 7 ist die innere Ringnut 34 wieder so ausgebildet, wie beim Ausführungsbeispiel nach der Fig. 5, während nunmehr die aussenliegende Ringnut 35 so tief eingestochen ist, dass sie in der Mitte der Gleitsohle keine Unterbrechung aufweist.

Die Ringnuten einschliesslich der Bohrung 17 sowie Kugelkopf 3 können durch Dreh- und Bohrarbeitsgänge in einer Aufspannung des Gleitschuhs hergestellt werden, wodurch dessen Herstellungskosten sehr günstig liegen. Die Versorgung. des hydrostatischen Druckfelds über die flache Nut 22 beeinträchtigt den Aufbau hydrodynamischer Druckfelder nur wenig.

Selbstverständlich kann die Gleitschuhsohle auch flach ausgebildet sein, wie das bei Axialkolbenmaschinen üblich ist. Der gewöbte Gleitschuh ist dagegen für Radialkolbenmaschinen vorgesehen. Bei flachen Gleitsohlen ist allerdings die Herstellung der Nuten nicht so einfach, da sie zum Teil gefräst werden müssen.

## Patentansprüche

1. Gleitschuh für hydrostatische Kolbenmaschinen, an dessen Gleitsohle (13) zur Entlastung dienende hydrostatische und hydrodynamische Druckfelder ausgebildet sind, wobei das zentrale hydrostatische Druckfeld über eine im Gleitschuh (1) ausgebildete, mit der Hochdruckseite in Verbindung stehende Bohrung (17) beaufschlagt wird und durch eine sie umgebende erste Ringnut (18, 30, 32, 34) abgegrenzt ist, sowie mit einer konzentrisch zur ersten Ringnut verlaufenden zweiten Ringnut (19, 31, 35) mit grösserem Durchmesser, die über den seitlichen Rand der Gleitsohle (13) hinausdringt, dadurch gekennzeichnet; dass jede der beiden Ringnuten - wie an sich bekannt - dreieckförmigen Querschnitt aufweist und dass dieser Querschnitt derart unsymmetrisch ausgebildet ist, dass die äussere Flanke (19") der Ringnut (19, 31, 35) mit dem grösseren Durchmesser und die innere Flanke (18") der Ringnut (18,30; 32, 34) mit dem kleineren Durchmesser einen flachen Winkel mit der Gleitsohle bildet, während die beiden anderen Flanken (18', 19') parallel zur Achse des Schafts (2) des Gleitschuhs verlaufen.

2. Gleitschuh nach Anspruch 1, dadurch gekennzeichnet, dass die Ringnuten (30, 31; 34) unterbrochen sind und dass sich die Unterbrechungen im Bereich der in Bewegungsrichtung liegenden Mitte der Gleitsohle (13) befinden.

3. Gleitschuh nach einem der Ansprüche 1 oder 2, dadurch gekennzeichnet, dass die Ringnuten (30, 31) aus wenigstens zwei auf verschiedenen, aber konzentrischen Kreisbogen liegenden symmetrischen und einander diametral gegenüberliegenden Ästen bestehen, die sich im Bereich der in Bewegungsrichtung liegenden Mitte der Gleitsohle nicht berühren.

4. Gleitschuh nach Anspruch 1, dadurch gekennzeichnet, dass die Ringnuten aus einer zentrisch zur Gleitsohle liegenden geschlossenen Ringnut (32) und einer konzentrisch dazu verlaufenden, unterbrochenen Ringnut (31) aus zwei symmetrischen und einander diametral gegenüberliegenden Ästen bestehen und dass letztere sich im Bereich der in Bewegungsrichtung liegenden Mitte der Gleitsohle nicht berühren.

## Claims

1. A slide shoe for hydrostatic piston machines on the slide sole (13) of which are formed hydrostatic and hydrodynamic pressure fields serving for relieving, wherein the central hydrostatic pressure field is Influenced through a bore (17) formed in the slide shoe (1) and in communication with the high pressure side and is bounded by a first annular groove (18, 30, 32, 34) surrounding it, and comprising a second annular groove (19, 31, 35) of greater diameter extending concentrically with reepect to the first annular groove and which issues at the side edge of the slide sole (13), characterised in that, both annular grooves - as is known - have a triangular cross-section and that the said cross-section is made so asymmetrical that the outer flank (19'') of the annular groove (19, 31, 35) with the larger diameter and the inner flank (18") of the annular groove (18, 30; 32, 34) with the smaller diameter forms a shallow angle with the slide sole whereas the two other flanks (18', 19') extend parallel to the axis of the shaft (2) of the slide shoe.

2. A slide shoe according to claim 1, characterised in that, the annular grooves (30, 31; 34) are interrupted and that the interruptions are located In the region of the centre of the slide sole (13) lying In the direction of movement.

3. A slide shoe according to claim 1 or 2, charac- tensed in that, the annular grooves (30, 31) consist of at least two branches lying symmetrically on different but concentric circular arcs and diametrally opposite one another, which do not touch in the region of the centre of the slide sole lying in the direction of movement.

4. A slide shoe according to claim 1, characterised in that, the annular grooves consist of a closed annular groove (32) lying centrally with respect to the slide sole and an interrupted annular groove (31) consisting of two symmetrical and diametrally opposite branches and that the latter do not touch in the region of the centre of the slide sole lying in the direction of movement.

## Revendications

1. Patin pour machines à pistons hydrostatiques, sur la semelle (13) duquel sont formés des champs de pression hydrostatiques et hydrodynamiques servant à la décharge, le champ de pression hydrostatique central étant alimenté à travers un perçage (17) ménagé dans le patin (1) et communiquant avec le côté haute pression et ce champ étant délimité par une première rainure annulaire (18, 30, 32, 34) qui entoure ce champ, la première rainure étant entouré concentriquement d'une seconde rainure annulaire (19, 31, 35) de plus grand diamètre et qui déborde latéralement de la semelle (13), caractérisé en ce que chacune des deux rainures annulaires présente, de façon en soi connue, une section droite triangulaire et en ce que cette section est dissymétrique, le flanc extérieur (19") de la rainure annulaire (19, 31, 35) ayant le plus grand diamètre et le flanc intérieur (19") de la rainure annulaire (18, 30; 32, 34) ayant le plus petit diamètre formant un angle aigu avec la semelle, tandis que les deux autres flancs (18', 19') sont parallèles à l'axe de la tige (2) du patin.

2. Patin selon la revendication 1, caractérisé en ce que les rainures annulaires (30, 31; 34) sont interrompues et en ce que les interruptions se trouvent dans la région du milieu, dans le sens du mouvement, de la semelle (13).

3. Patin selon la revendication 1 ou 2, caractérisé en ce que les rainures annulaires (30, 31) sont constituées d'au moins deux tronçons symétriques et diamétralement opposés situés sur des arcs de cercle différents mais concentriques, tronçons qui ne se touchent pas dans la région du milieu, dans le sens du mouvement, de la semelle.

4. Patin selon la revendication 1, caractérisé en ce que les rainures annulaires sont constituées d'une rainure annulaire (32) fermée en soi et centrée par rapport à la semelle et d'une rainure annulaire (31) discontinue qui est concentrique à la rainure fermée en soi et qui est formée de deux tronçons symétriques et diamétralement opposés et en ce que ces derniers ne se touchent pas dans la région du milieu, dans le sens du mouvement, de la semelle.
